# DEMANDE DE BREVET EUROPEEN

(11) **EP 2 042 069 A1**
(43) Date de publication de la demande: **01.04.2009**
(21) Numéro de dépôt: 08350004.1
(22) Date de dépôt: 16.09.2008
(51) Int. Cl.: A47K 3/00

(54) **Baignoire à porte**

(30) Priorité: 26.09.2007 FR 0706743
(71) Demandeur: Aquaviva, 44800 St Herblain (FR)
(72) Inventeur: Mollot, Roger, 85330 Noirmoutier (FR)
(74) Mandataire: Tournel, Jean Louis

(57) **Abrégé**

L'invention a pour objet une baignoire à porte à ouverture extérieure, la dite porte(2) étant fixée sur la baignoire au moyen d'une articulation (3) d'axe vertical, la dite articulation permettant également le déplacement de la porte selon une direction verticale pour engager la porte dans une gorge, cette baignoire étant **caractérisée en ce que** l'articulation d'axe vertical loge des moyens (7) pour compenser au moins partiellement le poids de la dite porte.

## Description

L'invention se rapporte à une baignoire à porte.

Pour faciliter l'accès des personnes à mobilité réduite, il est connu de prévoir sur l'une des parois latérales, une échancrure pourvue d'une porte fermant ladite échancrure.

La présence de cette porte contraint le fabricant à trouver des solutions pour rendre la fermeture étanche.

Il existe trois types de montage de porte.

Le plus connu est le montage à ouverture vers l'intérieur de la baignoire.

La porte tourne simplement autour d'un axe vertical.

Dans ce cas de figure, la pression de l'eau contenue dans la baignoire contribue à pousser sur la porte et à appliquer cette porte sur un joint d'étanchéité. Une simple feuillure convient.

L'inconvénient est que lors de l'ouverture de la porte, celle-ci encombre l'intérieur de la baignoire ce qui est d'autant plus gênant lorsqu'il s'agit d'une baignoire sabot.

On connait également les portes à déplacement dans un plan vertical. Celle-ci, en demi lune tourne par exemple autour d'un axe transverse horizontal et vient s'emboiter dans une gorge. La pression de l'eau dans la baignoire peut participer à l'étanchéité mais fait travailler anormalement la porte autour de son axe de pivotement. Les contraintes sur la zone de la porte proche de l'axe sont importantes.

Le poids de la porte peut conduire à un accident si la porte retombe brusquement à la manière d'une hache.

Le dernier type de porte est celui correspondant aux portes à ouverture vers l'extérieur.

Pour obtenir l'étanchéité et la résistance à la pression, la porte doit s'engager dans une gorge comme la porte à déplacement vertical mais elle doit pouvoir tourner autour d'un axe vertical. Ainsi pour l'ouvrir, il faut la soulever avant de la pivoter autour de son axe vertical. Les portes de ces baignoires sont généralement de forme trapézoïdale, la petite base étant située en bas pour s'engager dans la gorge à la manière d'un coin.

Les portes de ces baignoires sont lourdes et souvent il est fait usage de levier de manoeuvre pour diminuer l'effort de l'intervenant ou même de contrepoids (GB-A-2380667).

On connait une porte US-A 5 255 400 comprenant un mécanisme de manoeuvre de type parallélogramme déformable qui est assisté par un vérin ou un ressort agissant sur la déformation du parallélogramme. Il est simplement indiqué dans la description qu'on peut ajouter, au mécanisme précité, une charnière à spirale sans plus de précision sur la manière de l'utiliser et sur son montage. Ce type de charnière est fait pour contraindre un vantail à revenir vers une position de fermeture de la porte. Il agit dans le sens de rotation de la porte et non pas à soutenir le poids de la dite porte.

Ces éléments sont en outre disgracieux ou pénalisent la construction de la baignoire.

On connait également GB-A- 2 381 746 l'utilisation d'un moteur électrique et d'une courroie pour déplacer la porte. Il faut prendre des précautions en raison de l'électricité et le système est encombrant.

Pour ces baignoires à porte à ouverture extérieure, l'étanchéité est obtenue par gonflage d'un joint au moyen de la pression de l'eau du réseau.

Un des inconvénients est que ce gonflage peut être fait accidentellement avant fermeture de la porte, c'est-à-dire avant que celle-ci soit descendue complètement.

En effet la porte peut apparemment être fermée mais si elle n'est pas descendue dans la gorge, la fermeture ne pourra pas être étanche.

L'invention se propose d'apporter une solution aux problèmes exposés.

A cet effet, l'invention se rapporte à une baignoire à porte à ouverture extérieure, la dite porte étant fixée sur la baignoire au moyen d'une articulation d'axe vertical, la dite articulation permettant également le déplacement de la porte selon une direction verticale pour engager la porte dans une gorge, cette baignoire étant caractérisée en ce que l'articulation d'axe vertical loge des moyens pour compenser au moins partiellement le poids de la dite porte.

L'invention sera bien comprise à l'aide de la description ci après faite à titre d'exemple non limitatif en regard du dessin qui représente schématiquement
FIG 1 vue en coupe transversale d'une porte de baignoire avant fermeture
FIG 2 vue en coupe transversale d'une porte de baignoire fermée
FIG 3 vue en coupe longitudinale d'une articulation selon l'invention
FIG 4 vue de la baignoire porte fermée avec le mécanisme de commande du remplissage du joint
FIG 5 Le mécanisme de remplissage et de vidange du joint, la porte étant en cours de fermeture.

En se reportant au dessin, on voit une baignoire 1 à porte 2.

Cette baignoire à porte pour personnes à mobilité réduite s'ouvre vers l'extérieur pour accéder à l'intérieur.

Cette porte ferme une échancrure aménagée dans une des parois latérales de la baignoire.

De manière connue, la porte est fixée sur la baignoire au moyen d'une articulation 3 d'axe vertical.

Pour obtenir l'étanchéité de cette baignoire, la porte 2 doit être logée partiellement dans une gorge 4 aménagée dans l'épaisseur de la paroi au niveau de l'échancrure que va fermer la dite porte. Un joint 6 d'étanchéité gonflable placé dans cette gorge va permettre d'obtenir cette étanchéité lorsque la porte est fermée.

On notera que le joint est, de préférence, disposé sur celles des faces de la gorge dite face 4 interne tournée vers la face interne 2C de la porte.

La porte a une forme de trapèze dont la petite base est située en partie inférieure. La largeur de la porte décroit donc depuis le haut.

Pour fermer la porte celle-ci doit pivoter autour de l'axe vertical 5 puis être descendue dans la gorge. Sont donc prévus des moyens de guidage en translation et en rotation de la dite porte sur la partie fixe de la baignoire.

Pour l'ouverture, la porte doit être levée pour la sortir de la gorge et la passer au dessus de la lèvre externe bordant la gorge. La forme en trapèze permet d'échapper à cette lèvre externe située sur les bords latéraux de l'échancrure lorsque la porte est levée.

Pour permettre ce déplacement vertical, l'articulation 3 est conformée pour permettre ce déplacement.

Selon l'invention, l'articulation 3 d'axe vertical loge des moyens 7 pour compenser le poids de la porte au moins partiellement.

Cette articulation loge donc ces moyens de compensation qui travaille essentiellement dans l'axe de la charnière.

L'articulation comprend une partie femelle 8 (chemise) qui se fixe sur la paroi de la baignoire et une partie mâle sur laquelle se fixe la porte, la partie femelle logeant les moyens pour déplacer vers le haut la partie mâle et donc compenser le poids de la porte.

L'action du moyen de compensation est coaxiale à l'axe vertical de l'articulation. Il travail en compression. Le moyen de compensation est sans apport d'énergie extérieure.

L'articulation comprend un tube 8 cylindrique de révolution et une broche 9 traversant le tube précité, la longueur de la broche est supérieure à la longueur du tube de sorte que les extrémités 9A, 9B de la broche dépasse de part et d'autre du tube, un ressort 7 concentrique à la broche prend appui d'une part sur la broche et d'autre part sur une butée 10 dans le corps du tube.

La butée 10 d'appui du tube est tournée vers le haut tandis que la broche présente un épaulement 11 pour l'appui d'un ressort.

La butée d'appui portée par le tube est positionnée à distance de l'extrémité basse du tube de façon à permettre la course de la broche.

Des bagues 12,13 de guidage de la broche sont prévues pour que la face externe coopère avec l'intérieure du tube. Ces bagues sont solidaires de la broche notamment en translation.

On notera qu'en partie supérieure, la broche porte une pièce 14 de liaison avec la porte. En partie inférieure, la pièce 15 de liaison est portée par un manchon 17 engagé sur la broche et verrouillé par un écrou 18.L'autre partie de l'articulation se fixe sur la baignoire au moyen d'une plaque 16.

Le ressort va ainsi solliciter la broche dans le sens du déplacement vers le haut et donc soulever la broche. Selon la raideur du ressort et sa longueur, la force exercée peut être inférieure ou égale ou supérieure au poids de la porte.

La broche peut être constituée partiellement par un vérin équilibreur.

Le moyen de compensation du poids de la porte peut être déterminé pour que la force exercée par celui-ci tienne compte du poids de la porte et de l'effort à fournir pour enfoncer le doigt. Il faut que l'utilisateur perçoive une légère résistance de l'ordre de 1 à 2 kilogrammes. Il est préférable que le poids ne soit pas totalement compensé.

On se rend compte que le ressort est totalement invisible. On ne risque pas un pincement par les spires du ressort.

Une partie de la charnière translate dans une autre partie fixe.

Une autre caractéristique consiste à contrôler la manoeuvre de gonflage et de dégonflage du joint.

De manière connue, le remplissage du joint est contrôlé par une vanne 20 et la vidange par une autre vanne 21.

De manière connue, ces vannes à commandes quart de tour sont couplées de sorte qu'un seul levier 22 de commande suffit. Lorsqu'on ouvre la vanne de remplissage en même temps on ferme la vanne de vidange et inversement.

Le joint est gonflé à l'eau.

Selon une caractéristique, un capteur 23 de présence de la porte à l'état fermé déverrouille le levier de manoeuvre des vannes de remplissage et de vidange.

L'état fermé correspond à la porte engagée dans la gorge (figure 4) et en fond de gorge.

Ce capteur de présence est constitué par un doigt 23 logé dans le fond de la gorge 5 recevant la porte en position fermée et ce doigt actionne une transmission 25 mécanique.

Ce doigt est sollicité par le champ 2A de la porte.

Dans la forme de réalisation, la porte présente une échancrure 30 qui se positionne au regard du doigt lorsque la porte est abaissée dans la gorge et donc fermée figure 4. En position de la porte semi fermé, figure 5, c'est-à-dire juste avant d'être engagée dans la gorge, le doigt est sollicité par le champ de la porte située sous l'échancrure de la porte. Lorsqu'on déplace la porte vers le bas pour engager celle ci dans la gorge, le doigt pénètre progressivement dans l'échancrure et se déplace sollicité par un ressort 40 ce qui déverrouille le levier de manoeuvre des vannes. L'échancrure sera délimitée par au moins un flanc 30A incliné sur lequel glisse le doigt ( échancrure en forme de V et non de U).

Le gonflage ne peut donc être réalisé que lorsque la porte est correctement fermée.

En cet état fermé, le ressort de rappel du doigt n'est pas sollicité. On a représenté en figure 5 un ressort qui travaille en traction.

Par exemple, le doigt peut actionner un bras rotatif 25A dont l'extrémité 25B se positionne sur la trajectoire du levier empêchant ainsi sa manoeuvre. Le déplacement du doigt entraine la rotation du bras qui en se déplaçant ne se trouve plus sur la trajectoire du levier de manoeuvre des vannes.

On peut même concevoir que c'est directement l'extrémité du doigt qui se place sur la trajectoire du levier de manoeuvre.

## Revendications

1. Baignoire à porte à ouverture extérieure, la dite porte(2) étant fixée sur la baignoire au moyen d'une articulation (3) d'axe vertical, la dite articulation permettant également le déplacement de la porte selon une direction verticale pour engager la porte dans une gorge, cette baignoire étant **caractérisée en ce que** l'articulation d'axe vertical loge des moyens (7) pour compenser au moins partiellement le poids de la dite porte.

2. Baignoire selon la revendication 1 **caractérisée en ce que** l'articulation comprend un tube (8) cylindrique de révolution et une broche (9) traversant le tube précité, la longueur de la broche est supérieure à la longueur du tube de sorte que les extrémités de la broche dépasse de part et d'autre du tube, un ressort (7) concentrique à la broche prend appui d'une part sur la broche et d'autre part sur une butée (10) dans le corps du tube.

3. Baignoire selon la revendication 2 **caractérisée en ce que** la butée (10) d'appui portée par le tube est positionnée à distance de l'extrémité basse du tube de façon à permettre la course de la broche.

4. Baignoire selon l'une quelconque des revendications 2 ou 3 **caractérisée en ce que** la broche porte des bagues (12,13) de guidage.

5. Baignoire selon l'une quelconques des revendications précédentes comprenant un joint (6) gonflable à l'eau dont le remplissage du joint est contrôlé par une vanne (20) et la vidange par une autre vanne (21) les dites vannes étant couplées de sorte qu'un seul levier (22) de manoeuvre suffit, cette baignoire étant **caractérisée en ce qu'**un capteur (23) de présence de la porte à l'état fermé déverrouille le levier de manoeuvre des vannes de remplissage et de vidange.

6. Baignoire selon la revendication 5 **caractérisée en ce que** le capteur (23) de présence est constitué par un doigt logé dans le fond de la gorge (5).

7. Baignoire selon la revendication 6 **caractérisée en ce que** le doigt actionne une transmission (25) mécanique.

8. Baignoire selon la revendication 6 ou 7 **caractérisée en ce que** la porte présente une échancrure (30) qui se positionne au regard du doigt lorsque la porte est abaissée dans la gorge.

9. Baignoire selon la revendication 8 **caractérisée en ce que** l'échancrure (30) comporte au moins un flanc incliné (30A) sur lequel glisse le doigt.
